# EUROPÄISCHE PATENTSCHRIFT

(11) **EP 3 775 755 B1**
(45) Veröffentlichungstag und Bekanntmachung des Hinweises auf die Patenterteilung: **01.05.2024**
(21) Anmeldenummer: 19711054.7
(22) Anmeldetag: 11.03.2019
(51) Int. Cl.: F42B 12/20

(54) **SPRENGGESCHOSS**
EXPLOSIVE PROJECTILE
PROJECTILE EXPLOSIF

(30) Priorität: 12.04.2018 DE 102018108766
(43) Veröffentlichungstag der Anmeldung: 17.02.2021
(73) Patentinhaber: Rheinmetall Waffe Munition GmbH, 29345 Südheide (DE)
(72) Erfinder: SCHERGE, Wolfgang, 29320 Südheide (DE); KESSLER, Almuth, 29320 Hermannsburg (DE)
(74) Vertreter: DREISS Patentanwälte PartG mbB
(86) Internationale Anmeldenummer: PCT/EP2019/056005
(87) Internationale Veröffentlichungsnummer: WO 2019/197095

(56) Entgegenhaltungen:
- EP-A1- 2 339 291
- EP-A1- 2 863 165
- FR-A1- 3 002 627
- GB-A- 2 433 579
- US-A- 4 365 556

## Beschreibung

Die Erfindung beschäftigt sich mit einem Gefechtskopf, insbesondere einem Sprenggeschoss, in dem eine Sprengladung aufgenommen ist, die von hinten in den Gefechtskopf eingebracht wird.

Aus der DE 10 2009 022 495 A1 sind ein Verfahren zur Herstellung eines großkalibrigen Sprenggeschosses und ein Sprenggeschoss, hergestellt nach diesem Verfahren bekannt. Um zu erreichen, dass sowohl der Liner als auch die Sprengladung auf einfache Weise schnell und genau in der Geschosshülle des Sprenggeschosses einbringbar sind, wird vorgeschlagen, die Geschosshülle zweiteilig herzustellen, derart, dass sich in Richtung der Längsachse der Geschosshülle ein heckseitiger Geschosshüllenabschnitt und ein das Mundloch enthaltender vorderer Geschosshüllenabschnitt ergeben. Das Einbringen des Liners in den heckseitigen Geschosshüllenabschnitt und der Sprengladung in den Liner erfolgt dabei vor dem Verbinden der beiden Geschosshüllenabschnitte miteinander.

Die EP 1 338 860 B1 beschreibt ein Verfahren zur Herstellung eines großkalibrigen Sprenggeschosses, bei dem zunächst eine aus einem elastischen Kunststoff bestehende Hülle (Liner) über das Mundloch in den Innenraum der Geschosshülle eingebracht und anschließend die Sprengladung in den Liner gegossen wird.

Ein Liner ist bei Sprenggeschossen notwendig um aufgrund der unterschiedlichen Volumenausdehnungskoeffizienten der Sprengladung und des Geschosshüllenwerkstoffs die Sprengladung zur Innenwand der Geschosshülle bei Temperaturschwankungen zu entkoppeln.

Die vorgenannten Ideen sind für von hinten gefüllte Geschosse begrenzt geeignet.

Werden Gefechtsköpfe von hinten mit Sprengstoff gefüllt, verbleibt beim Verschließen des Gefechtskopfes eine dünne Luftschicht zwischen der Sprengladung und der Geschosshülle. Beim Abschuss wird durch adiabate Kompression die verbleibende Luft im Spalt stark erwärmt.

Die FR 3 002 627 A1 offenbart ein explosives Projektil vom Kaliber 76mm und mehr, das eine explosive Ladung enthält. Die Aufgabe der Erfindung besteht darin, ein explosives Projektil bereitzustellen, das Mittel mit einfacher Struktur umfasst, die es ermöglichen, die Letalität des Bodens des Projektils zu verringern. Dazu umfasst das Projektil mindestens eine Schicht aus einem Dämpfungsmaterial, das zwischen der Sprengladung und der Basis eingefügt ist. Das Dämpfungsmaterial kann ein thermoplastischer oder duroplastischer Kunststoff oder ein Harz sein. Die Funktion des Dämpfungsmaterials liegt darin, auftretende Stoßwellen zu dämpfen, wodurch die Letalität in der hinteren Zone des Projektils verringert wird. Eine vordere Öffnung dient zur Platzierung des Dämpfungsmaterials sowie der Sprengladung im Projektil und nimmt einen Zünder auf.

Die EP 2 339 291 A1 beschreibt ein Projektil, umfassend einen Körper, der eine Hülle bildet, und eine in der Hülle eingeschlossene Sprengladung. Am hinteren Ende des Körpers ist eine Basis mit dem Körper verbunden. Die Sprengladung ist mit dem hinteren Ende an einer inneren Oberfläche der Basis angeklebt. Diese Klebung verhindert, dass das Projektil beim Verlassen des Waffenrohrs explodiert. Eine vordere Öffnung des Körpers dient zur Aufnahme eines Zünders. Über diese Öffnung wird die Sprengladung in den Körper eingeführt und polymerisiert. Der Sprengstoff folgt dabei der Form des Innenvolumens des Körpers, wobei die Sprengladung nach der Polymerisation großen Variationen in ihrem Volumen unterliegt. Zur Lösung dieses Problems ist vorgesehen, dass Vorsprünge einer gegebenen Höhe entlang der Achse, orthogonal zur x-Achse des Projektils, eingebunden sind, wodurch die Sprengladung eingeklemmt wird.

Aus der EP 2 863 165 A1 ist ein Ladeverfahren eines Sprengkörpers mit kontrollierter Zerstörung bekannt. Der Sprengkörper umfasst einen inneren Hohlraum und wird von einer Ogive und einer Verschlusskappe beidseitig begrenzt. Auf der Innenseitenwand des Sprengkörpers ist eine Schicht aus Dichtungsmittel aufgebracht. Der Hohlraum ist teilgefüllt bis zu einer vorgegebenen Höhe mit einem inerten Füllmaterial. Eine weitere Teilfüllung des Hohlraums erfolgt mit einer Sprengladung gemäß einer vordefinierten Menge. Ein Einkapselungsmeniskus trennt die einander zugewandten freien Oberflächen des inerten Füllstoffmaterials und der Sprengladung. Dieser Meniskus ist flexibel, um sich an die mechanische Verformung und Wärmeausdehnung der Sprengladung aufgrund von Beschleunigungen bzw. Temperaturschwankungen anzupassen.

Die DE 10 2005 050 973 A1 offenbart ein Sprenggeschoss, das eine kunststoffgebundene insensitive Sprengladung umfasst. Zur Vermeidung einer Spannungsrissbildung aufgrund Temperaturänderungen wird vorgeschlagen, eine totale Trennung der Ladung von der Innenwandung vorzunehmen. Alternativ soll mittels einer partiellen Beschichtung mit Antihaftmaterial der sogenannte "Set back"-Effekt minimiert werden. Als Trennmittel ist eine Silikonschicht vorgesehen. Diese kann partiell an der Geschossinnenfläche vorhanden sein. Als vorteilhaft wird angegeben, dass die Silikon-Zwischenschicht in dem der Geschossspitze des Sprenggeschosses zugewandten Bereich der inneren Oberfläche des Hohlraums und/oder in dem Geschossheck des Sprenggeschosses zugewandten Bereich der inneren Oberfläche des Hohlraums angeordnet ist. Derartig eingelegte Schichten zwischen der Sprengladung und der Geschosshülle müssen gegen ein Verrutschen oder bezüglich der Kompression verbleibender Lufträume gesichert werden, um die erforderliche Sicherheit zu erreichen.

Hier greift die Erfindung die Aufgabe auf, eine ungewollte Umsetzung einer Sprengladung durch beim Abschuss erhitzte Luft insbesondere im Bodenbereich des Geschosses zu vermeiden.

Gelöst wird die Aufgabe durch die Merkmale der Patentansprüche 1 und 10. Vorteilhafte Ausführungen finden sich in den Unteransprüchen.

Der Erfindung liegt die Idee zugrunde, eine einstellbare Schutzschicht bei von hinten gefüllten Geschossen einzubringen. Verfahrenstechnisch ermöglicht diese Idee eine einfache Serienfertigung bei Beibehaltung der erforderlichen Sicherheit. Die eingebrachte Schicht, die auch als Verspiegelung bezeichnet werden kann, wird mit der Sprengladung ohne Luftschicht fest verbunden. Dabei wird sichergestellt, dass eine ausreichende Wärmedämmung erzielt wird. Weiterhin wird berücksichtigt, dass eine Initiierung der Sprengladung durch einen Zündverstärker nicht beeinträchtigt wird.

Die Schichtdicke ist für jeden Sprenggeschosstyp ermittelbar. Die ermittelte Schichtdicke wird durch ein konturgebendes Werkzeug, beispielsweise mittels eines Gießwerkzeugs, sichergestellt. Die mit der Sprengladung verträgliche elastische Schicht wird gleichmäßig mittels des Gießwerkzeugs auf die Sprengstoffoberfläche aufgebracht.

Die sich dadurch ergebenden Vorteile liegen unter anderem darin, dass ein kostengünstiges und jederzeit reproduzierbares Einbringen der wärmedämmenden Schicht aufgezeigt wird. Die Schicht dient als Dämpfungselement gegen ungewollte Umsetzung der Sprengladung bei Belastung, nicht hingegen als Abdichtung einer offenliegenden Sprengladung. Die räumliche Anordnung der Dämpfungsmasse bzw. der eingebrachten Schicht ist im Bodenbereich des Gefechtskopfes.

Vorgeschlagen wird ein Geschoss bzw. ein Gefechtskopf mit einer Geschosshülle, einer darin befindlichen Sprengladung und einem Verschlussteil, das die Geschosshülle von hinten verschließt. Um zu verhindern, dass eine Wärmeeinleitung aus einer im Geschoss komprimierten Luftschicht in die Sprengladung erfolgt, ist vorgesehen dass zumindest auf einer hinteren Sprengladungsoberfläche der Sprengladung eine Schutzschicht aufgebracht ist. Die Schichtdicke der Schutzschicht ist dabei variabel. Sie kann für jeden Sprenggeschosstyp variiert werden. Die Schichtdicke muss die Wärmeeinleitung von der verdichteten Luft in den Sprengstoff ausreichend reduzieren, die Initiierung der Sprengladung durch den Zündverstärker der Zündkette nicht beeinträchtigen. Wenngleich die Schicht geometrieunabhängig ist, sollte sie möglichst konturengenau der Kontur der Sprengladung angepasst sein.

Die vorliegende Idee dient als Schutz gegen Reibung und überhöhte Wärmeeinbringen in die Sprengladung durch Kompression der Restluft nach Verschließen des Gefechtskopfs.

Anhand eines Ausführungsbeispiels mit Zeichnung soll die Erfindung näher erläutert werden.

Es zeigt die einzige Figur ein Geschoss 1 mit einer Geschosshülle 2. Eine Sprengladung 3 kann hierbei vollständig, teilweise oder auch ohne Wandhaftung mit der Geschosshülle 2 verbunden sein. Eine hintere Geschossöffnung 4 wird durch ein Verschlussteil 5 verschlossen. Die Sprengladung 3 wird in dieser Ausführung von hinten in das Geschoss 1 bzw. die Geschosshülle 2 eingebracht. Bei dem Geschoss 1 handelt es sich um den Geschosskopf einer nicht näher dargestellten Panzer-. Mörser- oder Artilleriemunition.

Das Verfahren läuft grob wie folgt ab:
Der Geschosskopf bzw. das Geschoss 1 wird von hinten mit dem Sprengstoff bzw. der Sprengladung 3 gefüllt. Dieser wird in die Geschosshülle 2 eingegossen. Die Menge der Sprengladung 3 ist dabei vorgegeben. Die Sprengladung 3 nimmt ihre Position innerhalb der Geschosshülle 2 ein. Danach wird eine Schutzschicht 6 gegen eine Wärmeeinleitung in die Sprengladung 3 in die Geschosshülle 2 eingebracht. Die Schutzschicht 6 kann auch als Verspiegelung bezeichnet werden. Die Schichtdicke 6 ist so zu bemessen, dass eine ausreichende Wärmedämmung erreicht wird, eine Initiierung der Sprengladung 3 durch einen nicht näher dargestellten Zündverstärker einer Zündkette jedoch nicht beeinträchtigt wird.

Die mit der Sprengladung 3 verträgliche Schutzschicht 6 ist bevorzugt elastisch. Diese wird bevorzugt gleichmäßig auf eine hintere Sprengladungsoberfläche 7 aufgebracht. Die Konturen der Sprengladung 3 und die der Schutzschicht 6 können in einer Serienfertigung kostengünstig durch ein formgebendes Gießwerkzeug hergestellt bzw. geschaffen werden.

Letztlich wird das Geschoss 1 mittels Verschlussteil 5 verschlossen. Es verbleibt nur noch eine restliche eingeschlossene dünne Luftschicht. Diese Luftschicht ist deutlich geringer als eine Luftschicht ohne eine eingebrachte Schutzschicht 6.

Die Schutzschicht 6 verhindert beim Abschuss die Wärmeeinleitung aus der verdichteten restlichen Luft in die Sprengladung 3 und damit eine ungewollte Umsetzung des Geschosses 1.

## Patentansprüche

1. Geschoss (1) mit einer Geschosshülle (2), einer darin befindlichen Sprengladung (3) und mit einem Verschlussteil (5), das die Geschosshülle (2) von hinten verschließt, **gekennzeichnet durch** eine zumindest auf einer hinteren Sprengladungsoberfläche der Sprengladung (3) aufgebrachten Schutzschicht (6), derart, dass nur noch eine restliche eingeschlossene dünne Luftschicht verbleibt und die Schutzschicht (6) eine Wärmeeinleitung aus der verdichteten restlichen Luft beim Abschuss in die Sprengladung (3) verhindert.

2. Geschoss (1) nach Anspruch 1, **dadurch gekennzeichnet, dass** die Schichtdicke (6) für jeden Sprenggeschosstyp ermittelbar ist.

3. Geschoss (1) nach Anspruch 1 oder 2, **dadurch gekennzeichnet, dass** die Schichtdicke der Schutzschicht (6) einstellbar ist.

4. Geschoss (1) nach einem der Ansprüche 1 bis 3, **dadurch gekennzeichnet, dass** die Schichtdicke der Schutzschicht (6) variabel ist.

5. Geschoss (1) nach einem der Ansprüche 1 bis 4, **dadurch gekennzeichnet, dass** die Schutzschicht (6) möglichst konturengenau der Kontur der Sprengladung (3) angepasst ist.

6. Geschoss (1) nach einem der Ansprüche 1 bis 5, **dadurch gekennzeichnet, dass** die Schutzschicht (6) gleichmäßig auf der hinteren Sprengladungsoberfläche aufgebracht ist.

7. Geschoss (1) nach einem der Ansprüche 1 bis 6, **dadurch gekennzeichnet, dass** die Schutzschicht (6) mit der Sprengladung (3) verträglich ist.

8. Geschoss (1) nach einem der Ansprüche 1 bis 7, **dadurch gekennzeichnet, dass** die Schutzschicht (6) elastisch ist.

9. Geschoss nach einem der Ansprüche 1 bis 8, **dadurch gekennzeichnet, dass** die Sprengladung (3) vollständig, teilweise oder auch ohne Wandhaftung mit der Geschosshülle (2) verbunden ist.

10. Verfahren zur Herstellung eines Geschosses (1) mit einer Geschosshülle (2), einer darin befindlichen Sprengladung (3) und mit einem Verschlussteil (5), das die Geschosshülle (2) von hinten verschließt, **gekennzeichnet durch** folgende Schritte:
• Einbringen der Sprengladung (3) in die Geschosshülle (2) von hinten,
• Aufbringen der Schutzschicht (6) zumindest auf der hinteren Sprengladungsoberfläche der Sprengladung (3),
• Verschließen der Geschosshülle (2) von hinten mit einem Verschlussteil (5), wobei
• eine restliche eingeschlossene dünne Luftschicht verbleibt, die deutlich geringer als eine Luftschicht ohne eingebrachte Schutzschicht (6) ist.

11. Verfahren nach Anspruch 10, **dadurch gekennzeichnet, dass** die Schutzschicht (6) gleichmäßig auf der hinteren Sprengladungsoberfläche aufgebracht ist.

12. Verfahren nach Anspruch 10 oder 12, **dadurch gekennzeichnet, dass** die Schutzschicht (6), möglichst konturengenau der Kontur der Sprengladung (3) angepasst, aufgebracht ist

13. Panzer-, Mörser- oder Artilleriemunition, **gekennzeichnet durch** ein Geschoss (1) nach einem der Ansprüche 1 bis 9.

## Claims

1. Projectile (1) comprising a projectile casing (2), an explosive charge (3) located therein, and a closure part (5) which closes the projectile casing (2) from the rear, **characterized by** a protective layer (6) applied at least to a rear explosive charge surface of the explosive charge (3) such that only a residual enclosed thin air layer remains and the protective layer (6) prevents heat introduction from the compressed residual air into the explosive charge (3) during firing.

2. Projectile (1) according to claim 1, **characterized in that** the layer thickness (6) can be determined for each explosive projectile type.

3. Projectile (1) according to claim 1 or claim 2, **characterized in that** the layer thickness of the protective layer (6) is adjustable.

4. Projectile (1) according to any of claims 1 to 3, **characterized in that** the layer thickness of the protective layer (6) is variable.

5. Projectile (1) according to any of claims 1 to 4, **characterized in that** the protective layer (6) is adapted to the contour of the explosive charge (3) as precisely as possible.

6. Projectile (1) according to any of claims 1 to 5, **characterized in that** the protective layer (6) is uniformly applied to the rear explosive charge surface.

7. Projectile (1) according to any of claims 1 to 6, **characterized in that** the protective layer (6) is compatible with the explosive charge (3).

8. Projectile (1) according to any of claims 1 to 7, **characterized in that** the protective layer (6) is resilient.

9. Projectile according to any of claims 1 to 8, **characterized in that** the explosive charge (3) is connected to the projectile casing (2) completely, partly, or without wall adhesion.

10. Method for producing a projectile (1) having a projectile casing (2), an explosive charge (3) located therein, and a closure part (5) which closes the projectile casing (2) from the rear, **characterized by** the following steps:
• introducing the explosive charge (3) into the projectile casing (2) from the rear,
• applying the protective layer (6) at least on the rear explosive charge surface of the explosive charge (3),
• closing the projectile casing (2) from the rear with a closure part (5),
• a residual enclosed thin air layer remaining, which is significantly smaller than an air layer without the introduced protective layer (6).

11. Method according to claim 10, **characterized in that** the protective layer (6) is uniformly applied to the rear explosive charge surface.

12. Method according to claim 10 or claim 12, **characterized in that** the protective layer (6) is applied so as to be adapted as precisely as possible to the contour of the explosive charge (3).

13. Tank, mortar or artillery ammunition, **characterized by** a projectile (1) according to any of claims 1 to 9.

## Revendications

1. Projectile (1) avec une enveloppe de projectile (2), une charge explosive (3) se trouvant à l'intérieur et avec une pièce de fermeture (5) qui ferme l'enveloppe de projectile (2) par l'arrière, **caractérisé par** une couche de protection (6) appliquée au moins sur une surface de charge explosive arrière de la charge explosive (3), de telle sorte qu'il ne reste plus qu'une mince couche d'air résiduelle enfermée et que la couche de protection (6) empêche une introduction de chaleur dans la charge explosive (3) à partir de l'air résiduel comprimé lors du tir.

2. Projectile (1) selon la revendication 1, **caractérisé en ce que** l'épaisseur de couche (6) peut être déterminée pour chaque type de projectile explosif.

3. Projectile (1) selon la revendication 1 ou 2, **caractérisé en ce que** l'épaisseur de couche de la couche de protection (6) est réglable.

4. Projectile (1) selon l'une quelconque des revendications 1 à 3, **caractérisé en ce que** l'épaisseur de couche de la couche de protection (6) est variable.

5. Projectile (1) selon l'une quelconque des revendications 1 à 4, **caractérisé en ce que** la couche de protection (6) est adaptée avec un contour aussi précis que possible au contour de la charge explosive (3).

6. Projectile (1) selon l'une quelconque des revendications 1 à 5, **caractérisé en ce que** la couche de protection (6) est appliquée uniformément sur la surface de charge explosive arrière.

7. Projectile (1) selon l'une quelconque des revendications 1 à 6, **caractérisé en ce que** la couche de protection (6) est compatible avec la charge explosive (3).

8. Projectile (1) selon l'une quelconque des revendications 1 à 7, **caractérisé en ce que** la couche de protection (6) est élastique.

9. Projectile selon l'une quelconque des revendications 1 à 8, **caractérisé en ce que** la charge explosive (3) est reliée à l'enveloppe de projectile (2) entièrement, partiellement ou même sans adhérence à la paroi.

10. Procédé de fabrication d'un projectile (1) avec une enveloppe de projectile (2), une charge explosive (3) se trouvant à l'intérieur et avec une pièce de fermeture (5) qui ferme l'enveloppe de projectile (2) par l'arrière, **caractérisé par** les étapes suivantes :
• l'insertion de la charge explosive (3) dans l'enveloppe de projectile (2) par l'arrière,
• l'application de la couche de protection (6) au moins sur la surface de charge explosive arrière de la charge explosive (3),
• la fermeture de l'enveloppe de projectile (2) par l'arrière avec une pièce de fermeture (5), dans lequel
• il reste une mince couche d'air résiduelle enfermée, qui est nettement inférieure à une couche d'air sans couche de protection (6) insérée.

11. Procédé selon la revendication 10, **caractérisé en ce que** la couche de protection (6) est appliquée uniformément sur la surface de charge explosive arrière.

12. Procédé selon la revendication 10 ou 12, **caractérisé en ce que** la couche de protection (6) est appliquée de manière adaptée avec un contour aussi précis que possible à la charge explosive (3).

13. Munition de char, de mortier ou d'artillerie, **caractérisée par** un projectile (1) selon l'une quelconque des revendications 1 à 9.
